# EUROPÄISCHE PATENTSCHRIFT

(11) **EP 0 828 051 B1**
(45) Veröffentlichungstag und Bekanntmachung des Hinweises auf die Patenterteilung: **23.02.2005**
(21) Anmeldenummer: 97113565.2
(22) Anmeldetag: 06.08.1997
(51) Int. Cl.: E06B 1/70

(54) **Geschäumte Bodenschwelle**
Foamed threshold
Seuil moussé

(30) Priorität: 10.08.1996 DE 29613887 U
(43) Veröffentlichungstag der Anmeldung: 11.03.1998
(73) Patentinhaber: Niemann, Hans Dieter, 50169 Kerpen-Horrem (DE)
(72) Erfinder: Niemann, Hans Dieter,, 50169 Kerpen-Horrem, (DE); Ahrens, Maik,, 53773 Honnef, (DE)
(74) Vertreter: Draudt, Axel Hermann Christian, Dipl.-Ing.

(56) Entgegenhaltungen:
- DE-A- 1 759 247
- DE-A- 10 131 933
- DE-U- 7 021 251
- DE-U- 8 229 475
- DE-U- 9 109 719
- US-A- 3 605 356
- US-A- 5 426 894

## Beschreibung

Die Erfindung bezieht sich auf eine Bodenschwelle, insbesondere Türschwelle, mit einem aus Kunststoff bestehenden Unterteil, das trittseitig zumindest zum Teil mit einem Oberteil bekleidet ist, wobei das Unterteil aus trittfestem Schaum besteht, der das Oberteil groß flächig unterstützt.

Eine derartige Bodenschelle ist aus US-A-3 605 356 bekannt.

Herkömmliche Türschwellen weisen ein Hohlprofil auf, welches im Bereich einer Tür in den Boden eingelassen wird. Ein solches Türschwellen-Hohlprofil wird in der G 91 09 719.3 beschrieben. Es besitzt ein Unterteil aus Kunststoff und ein mit diesem verrastbares Oberteil aus Metall, vorzugsweise aus Aluminium. Zusätzlich sind Streben vorhanden, welche dem Profil die erforderliche Stabilität gegen Beanspruchung durch Trittbelastung geben. Die durchgängige, einstückige Abdeckung mit einem Metalldeckel bedingt einen Wärmetransport im wesentlichen über die gesamte Quererstreckung der Türschwelle. Zudem ist die Isolierwirkung der luftgefüllten Hohlräume des Hohlprofiles vergleichsweise schwach, so daß auch ein Wärmetransport über den Schwellenkörper stattfinden kann. Solch eine Schwelle bildet stets eine Kältebrücke. Dies führt zu innenseitigen Kondensationsflächen, an denen sich Feuchtigkeit niederschlägt. Dadurch kann es zu einem Festfrieren des Türflügels an der Innenseite des Schwellenprofils kommen.

Durch die mehrstückige Ausbildung einer solchen Bodenschwelle entstehen nicht vollständig abgeschlossene Hohlräume, in denen sich ebenfalls Feuchtigkeit ansammeln kann.

Aufgabe der vorliegenden Erfindung ist es, gerade im Hinblick auf die Fortschritte bei der Wäremedämmung von Innenräumen, einen Wärmetransport in Schwellenquerrichtung vollständig zu unterbinden. Aufgabe ist es ferner, eine haltbare, mechanisch stabile Bodenschwelle mit vorgenannten Vorzügen bereitzustellen.

Diese Aufgabe wird durch die Merkmale des ersten Patentanspruchs gelöst.

Durch den trittfesten Schaum wird einerseits das Oberteil, welches Teil einer Schwellentrittfläche sein kann, sicher unterstützt. Die Punktbelastungen sind, wie im vorliegenden Fall eines Massivkörpers, wesentlich geringer als beispielsweise bei einem mehrstückigen Hohlprofil. Andererseits bietet die Verbindung von Mikroporen und Kunststoff geringer Wärmeleitfähigkeit eine besonders effektive, thermische Isolierung. Darüber hinaus ist fester Kunststoffschaum ein leicht und mit geringem Aufwand zu bearbeitendes Material. Die Innenblende bietet neben einer optischen Verkleidung der Schwelleninnenseite auch eine Anschlagstelle für eine korrespondierende Dichtung des Türblatts. Bei einer Abdichtung an dem Schwellendeckel entsteht eine weiter außen gelegene Abdichtstelle, so daß in der Schließstellung des Türflügels bei zwei Abdichtstellen ein im wesentlichen abgeschlossener Hohlraum entsteht. Bei Abdichtung am Schwellendeckel wird eine Kühlung der Innenblende durch kalte Außenluft verhindert. Daher ist die Innenblende aus Aluminium und/oder aus Kunststoff ausgebildet und auf das Unterteil aufgeklebt und/oder in eine innenseitige Längsnut des Unterteils eingerastet.

Eine einfachere Verbindbarkeit und eine bessere Passung wird zudem dadurch erzielt, daß das Unterteil trittseitig eine Längsnut aufweist, in die Stege des Oberteils klemmend, klebend oder verrastend eingreifen.

Bevorzugte Ausgestaltungen der vorliegenden Erfindung sind in den Unteransprüchen beschrieben.

Eine besonders bevorzugte Ausführung der Erfindung ist es, wenn das Unterteil trittseitig von dem Oberteil, von einem Schwellendeckel und von einer Innenblende bekleidet ist. Durch die mehrteilige Ausgestaltung der Schwellenoberseite ist eine Unterbrechung des Wärmetransports in horizontaler Querrichtung an mehreren Stellen gewährleistet. Je nach Beanspruchung des jeweiligen Abschnittes der Schwellenoberseite können unterschiedliche Materialien sowie Klemm-, Rast-, Klebe- oder Schraubverbindungen vorgesehen sein. Jedes Teil ist einzeln zu fertigen und gegebenenfalls austauschbar, was eine Wartung und Reparatur der Bodenschwelle erheblich erleichtert.

Ein besonderer Vorteil der Erfindung ist es, daß unterschiedliche Schwellenhöhen vorgesehen sind. Während in Altbauten zumeist flache Schwellenkonstruktionen zur Anwendung kommen, sind in Neubauten oftmals entsprechend tiefe Ausnehmungen vorhanden, welche die Montage einer höheren und damit effektiver wärmedämmenden Türschwelle erlauben.

Wenn das Unterteil allseitig bis auf eine Bodenfläche bekleidet ist, ist der Schaumkörper besonders effektiv gegen Trittbeanspruchung geschützt. Eine solche Türschwelle kann in einer besonders flachen Ausführung für den Einbau in Altbauten vorgesehen sein.

Wenn eine Bodenausnehmung zum Einbau einer Bodenschwelle vorhanden ist, ist es sinnvoll, wenn das Unterteil mit einer Bodenfläche auf einem Stützteil aufsitzt, das ebenfalls aus trittfestem Schaum besteht. Damit ist ein Unterteil mit Stützteilen kombinierbar, so daß Schwellenprofile unterschiedlicher Höhe zur Verfügung stehen. Zur Verbindung können an der Bodenfläche des Unterteils sowie an dem Stützteil jeweils korrespondierende Nuten und Stege zur gegenseitigen Verklemmung oder Verrastung vorhanden sein. Ein besonders hoch ausgeführtes Stützteil kann kurzfristig durch Abtrennung eines Abschnittes entsprechend der Tiefe einer vorhandenen Ausnehmung angepaßt werden.

Eine größere und variable Höhe der Bodenschwelle kann auch dadurch erzielt werden, daß das Unterteil und ein bodenseitiges Stützteil einstückig aus trittfestem Schaum ausgebildet sind oder daß zwischen dem Unterteil und dem Stützteil eine Trennebene vorhanden ist.

Eine einfache Verrastung oder Verklemmung wird dadurch erzielt, daß das Stützteil und das Unterteil mittels mindestens einer Befestigungsrippe und mindestens einer Befestigungsrille zusammengebaut sind.

Eine Bodenschwelle ist besonders variabel ausbaubar und der jeweiligen Bausituation anpaßbar, wenn das Stützteil frontseitig und/oder bauseitig Befestigungsrippen und/oder -rillen zum Anbau von geschäumten Bauteilen, Dichtungsbahnen oder -folien hat.

Ein leicht verfügbares, dicht schäumbares und gut wärmeisolierendes Material ist Polyurethan. Daher ist es zweckmäßig, wenn das Unterteil und/oder das Stützteil im wesentlichen aus Polyurethan-Schaum besteht.

Wesentlich für eine effektive thermische Trennung ist das Zusammenwirken der Schwellenkonstruktion mit einer Abdichtstelle des Türflügels. Durch eine solche Abdichtstelle wird eine konvektive Trennung zwischen Außen- und Innenbereich erzielt. Sind zwei gegeneinander quer zur Schwellenlängsrichtung verschobene Abdichtstellen vorhanden, wird die Wärmeisolation insgesamt verbessert und die Kaltluftkühlung der türflügelseitigen Abdichtstelle vermieden. Dies ist auf einfache Weise dadurch zu erzielen, daß der Schwellendeckel und/oder die Innenblende eine Abdichtstelle für das Türprofil aufweisen.

Wenn der Schwellendeckel im wesentlichen aus weichelastischem Kunststoff und/oder aus Gummi besteht, ist er besonders leicht in eine vorhandene Ausnehmung einsetzbar und paßt sich der Form der Ausnehmung im wesentlichen an. Das gewährleistet einen stabilen Sitz. Außerdem wird ein solcher Schwellendeckel bei besonderer Belastung ausschließlich elastisch verformt und nimmt seine ursprüngliche Gestalt nach Wegfall der Belastungskraft wieder an.

Schon wenn die Tür bei vergleichsweise kalter Außenluft nach kurzem Offenstehen geschlossen wird, entstehen innenseitige Kondensationsflächen. Daher ist es vorteilhaft, wenn die Innenblende eine bodenseitige Dichtlippe aufweist. Durch eine solche Dichtlippe wird die Bodenschwelle effektiv gegen das Eindringen von Feuchtigkeit geschützt. Die Dichtlippe kann auf dem Boden aufliegen oder in diesen eingelassen werden.

Das Oberteil dient neben der optischen Verkleidung der Bodenschwelle besonders dem Schutz des Unterteils vor Trittbeanspruchung. Dies ist gewährleistet, wenn das Oberteil aus Aluminium und/oder aus Kunststoff ausgebildet ist.

Wenn das Oberteil mit einer Halterippe versehen ist, an der sich der Schwellendeckel mit einer Deckelkante abstützt, und wenn die andere Deckelkante an einer geschäumten widerlagerrippe des Unterteils abgestützt ist, ist ein sicherer Dekkelsitz gegeben. Der Schwellendeckel sitzt dabei in einer durch die Widerlagerrippe des Unterteils und die Halterippe des Oberteils gebildeten Längsrille. Die Längsrille kann beispielsweise Hinterschneidungen aufweisen, welche ein Verrasten des Schwellendeckels ermöglichen. Um einen festeren Sitz zu erreichen, kann der Schwellendeckel auch zusätzlich in dem Deckelsitz verklebt werden.

Von besonderem Vorteil ist es, wenn das Oberteil Stege aufweist, welche einen Einschraubkanal in Schwellenlängsrichtung bilden. Dadurch wird eine stirnseitige Verschraubung von Zusatzteilen, beispielsweise Schwellenverbindern, mit der Bodenschwelle ermöglicht. Die Stege können separat oder zum Eingriff in korrespondierende Nuten des Unterteils ausgeführt sein, wodurch sich ein vorteilhafter Kombinationseffekt gibt. Die Stege, die den Einschraubkanal bilden, werden nämlich durch die Verschraubung gespreizt, so daß die Klemmung der Stege in korrespondierenden Nuten des Unterteils verstärkt wird.

Wenn der Deckel mit Fußrippen auf dem Schaum des Unterteils aufliegt, zwischen denen ein Freiraum zur Aufnahme eines das geschäumte Unterteil belastenden Kopfes eines Befestigungsmittels vorhanden ist, ist das Befestigungsmittel durch den Schwellendeckel zu verdecken.

Die Erfindung wird anhand von in der Zeichnung dargestellten Ausführungsbeispielen erläutert. Es zeigt:
- Fig.1: einen Querschnitt durch eine flache Schwelle, vorzugsweise zum Einbau in Altbauten, und
- Fig.2: eine hohe Schwelle, vorzugsweise zum Einbau in Neubauten, mit Erweiterungsmöglichkeiten.

Fig.1 zeigt einen Querschnitt durch eine flache Bodenschwelle 10, welche auf dem Boden 11 aufliegt. Oberhalb der Bodenschwelle 10 ist der bodenschwellenseitige Bereich eines Türprofils 12 schemtatisch angedeutet. Oberhalb der Bodenschwelle 10 ist eine Nut 13, eine sogenannte Beschlagaufnahmenut, in die eine mit der Bodenschwelle 10 eine Abdichtstelle bildende Dichtung eingeknüpft werden kann. Im Flügelüberschlag ist eine weitere Nut 14 zum Einknüpfen einer Dichtung vorhanden.

Die Bodenschwelle 10 hat als wesentlichen Bestandteil ein Unterteil 15, welches aus Polyurethan-Schaum oder gleichwertigem Material besteht. Das Unterteil 15 ist von einem Oberteil 16, einem Schwellendeckel 17 und der Innenblende 18 vollständig bis auf eine Bodenfläche 19 bekleidet. Das Oberteil 16 ist stranggepreßtes Metallprofil aus einer Aluminiumlegierung. Es kann auch aus Kunststoff bestehen. Gemäß der Darstellung in Fig.1 bedeckt das Oberteil 16 etwa nur die Hälfte der außenseitigen Oberfläche des Unterteils 15. Die andere Hälfte ist von dem Schwellendeckel 17 und der Innenblende 18 abgedeckt. Der Schwellendeckel 17 besteht im wesentlichen aus weich elastischem Kunststoff oder aus synthetischem Kautschuk. Diese Materialien sind an dieser Verwendungsstelle besonders vorteilhaft. Sie tragen insbesondere zur Wärmedämmung bei und können hinreichend tritt- und abriebfest ausgebildet werden. Insbesondere in Verbindung mit einer in die Nut 13 eingesetzten Abdichtung wird am Schwellendeckel 17 eine Abdichtstelle 39 geschaffen, welche verhindert, daß Kaltluft in den Bereich des Überschlags gelangt und damit in den Bereich der Innenblende 18. Die Innenblende 18 kann infolgedessen auch aus Metall hergestellt werden, beispielsweise aus stranggepreßtem Aluminium, ohne daß Kondensationsprobleme zu befürchten sind. Darüber hinaus dient die Innenblende 18 einer verschleißfreien und ansehnlichen Ausbildung einer Abdichtstelle mit Hilfe einer in die Nut 14 eingesetzten Dichtung.

Das Oberteil 16 bietet eine zur Außenseite abgerundete Schwellentrittfläche. Vom Boden 11 bis zum Schwellendeckel 17 deckt das Oberteil das aus trittfestem Schaum bestehende Unterteil 15 vollständig ab und schützt dieses entsprechend. Das Oberteil 16 greift mittels zweier Stege 31, 32, in eine Längsnut 30 des Unterteils 15. Mit diesen Stegen 31, 32 und der Längsnut 30 werden das Oberteil 16 und das Unterteil 15 zusammengebaut. Der Zusammenbau erfolgt in Anpassung an die jeweilige Ausgestaltung des Unterteils 15 bzw. des Oberteils 16. Es kann ein klemmender, klebender oder verrastender Zusammenbau sei.

Die Stege 31, 32 haben in Fig.2 mit 31' und 32' bezeichnete Vorsprünge, die einander zugewendet sind. Die beiden Vorsprünge der Stege 31, 32 ergeben eine hinterschnittene Nut, welche einen Einschraubkanal 33 bildet. In den Einschraubkanal 33 kann oberteilendseitig eine Befestigungsschraube eingeschraubt werden, mit der beispielsweise ein Schwellenverbinder für einen vertikalen Holm eines Türblendrahmens befestigt wird, so daß ein fester mechanischer Zusammenhalt mit dem vertikalen Rahmenholm geschaffen wird. Infolgedessen wird das Unterteil 15 von mechanischen Belastungen weitgehend entlastet.

Der Schwellendeckel 17 stützt sich mit einer Deckelkante 27 an einer hakenförmig gebogenen Halterippe 26 des Oberteils 16 ab. Die Halterippe 26 hat schwellendeckelseitig eine Befestigungsrille, in die eine Befestigungsrippe 27' des Schwellendeckels 17 eingreift und infolgedessen formschlüssig gegen relative Vertikalbewegung gesichert ist, zumal die Deckelkante 27 die Halterippe 26 außen übergreift.

Die andere Deckelkante 28 des Schwellendeckels 17 stützt sich an einer geschäumten Widerlagerrippe 29 des Unterteils ab. Die Widerlagerrippe 29 springt vertikal etwa soweit vor, wie die Halterippe 26 und zwischen beiden befindet sich ein Freiraum 36.

Der Schwellendeckel 17 weist unterseitig zwei Fußrippen 34, 35 auf, welche zwischen der Halterippe 26 und der Widerlagerrippe 29 auf der Oberseite des Unterteils 15 aufliegen. Die Auflagefläche der Fußrippen 34, 35 auf dem Unterteil 15 ist großflächig, so daß hier geringe spezifische Flächenpressungen herrschen, falls sich der Schwellendeckel 17 durchbiegt bzw. elastisch verformt wird, weil die Halterippe 26 und die Widerlagerrippe 29 nicht die gesamte Trittlast übernehmen.

Der Schwellendeckel 17 springt horizontal innenseitig über das Unterteil 15 vor, so daß die Innenblende 18 oberseitig überdeckt ist. Die Innenblende 18 greift in eine innenseitige Längsnut 24 des Unterteils 15 ein und ist dort beispielsweise durch Verkleben befestigt. Auch ein Klemmen in dem aus trittfestem Schaum bestehenden Unterteil 15 oder ein Einrasten in nicht dargestellter Weise ist möglich.. Die Innenblende weist eine bodenseitige Dichtlippe 25 auf. Die Dichtlippe 25 ist einstückig mit der Innenblende 18 ausgebildet.

Die Fußrippen 34, 35 bilden einen flachen Freiraum 36 zwischen Unterteil 15 und Schwellendeckel 17. Die Bodenschwelle 10 ist durch ein Befestigungsmittel 37, welches durch eine strichpunktierte Linie angedeutet ist, am Boden 11 befestigt. Der Kopf 38 des Befestigungsmittels 37 ist in dem Freiraum 36 zwischen dem Unterteil 15 und dem Schwellendeckel 17 angeordnet, so daß er optisch verdeckt ist. Das Befestigungsmittel ist beispielsweise eine Befestigungsschraube.

Fig.2 zeigt einen Querschnitt durch eine Bodenschwelle 10, welches ein Unterteil 15 gem. Fig.1 aufweist. Das Unterteil 15 ist mit einem Stützteil 20 zusammengebaut, welches im Boden 11 versenkt ist. Es ist eine Trennebene 21 zwischen Unterteil 15 und Stützteil 20 vorhanden. Bei dieser separaten Ausführung von Unterteil 15 und Stützteil 20 kann das Stützteil 20 mittels einer Befestigungsrippe 22 in einer Befestigungsrille 23 des Unterteils befestigt werden. Die Verbindung des Unterteils 15 mit dem Stützteil 20 kann beispielsweise durch Verkleben erfolgen. Die Verklebung erfolgt beispielsweise fabrikseitig. Die Befestigungsrille 23 und die zugehörige Befestigungsrippe 22 bewirken einen Formschluß zur Lagesicherung im Zusammenbaufall.

Es ist auch möglich, das Unterteil 15 und das Stützteil 20 einstückig auszubilden. Ein solches Element kann auch dann eingesetzt werden, wenn das Stützteil 20 nicht benötigt wird, indem es auf Höhe der Trennebene 21 oder tiefer abgetrennt wird. In jedem Fall entsteht eine Bodenschwelle 10 welche die erforderliche Höhe aufweist. Das Stützteil 20 weist weitere Befestigungsrillen 23 auf, mittels derer Erweiterungsstücke 40 angebracht werden können. Beispielsweise kann eine bauseitige Erhöhung der Bodenschwelle vorgesehen sein. In der frontseitigen Befestigungsrille 23 kann eine nicht dargestellte Folie mit einem Dichtfuß klemmend befestigt werden.

### Bezugszeichenliste

- 10: Bodenschwelle
- 11: Boden
- 12: Türprofil
- 13: Nut
- 14: Nut
- 15: Unterteil
- 16: Oberteil
- 17: Schwellendeckel
- 18: Innenblende
- 19: Bodenfläche
- 20: Stützteil
- 21: Trennebene
- 22: Befestigungsrippe
- 23: Befestigungsrille
- 24: Längsnut
- 25: Dichtlippe
- 26: Halterippe
- 27: Deckelkante
- 28: Deckelkante
- 29: Widerlagerrippe
- 30: Längsnut
- 31: Steg
- 32: Steg
- 33: Einschraubkanal
- 34: Fußrippe
- 35: Fußrippe
- 36: Freiraum
- 37: Befestigungsmittel
- 38: Kopf
- 39: Abdichtstelle
- 40: Erweiterungsstück

## Patentansprüche

1. Bodenschwelle (10), insbesondere Türschwelle, mit einem aus Kunststoff bestehenden Unterteil (15), das trittseitig zumindest zum Teil mit einem Oberteil (16) bekleidet ist, wobei das Unterteil (15) aus trittfestem Schaum besteht, der das Oberteil (16) groß flächig unterstützt, **dadurch gekennzeichnet, daß** eine Innenblende (18) aus Aluminium und/oder Kunststoff ausgebildet und auf das Unterteil (15) aufgeklebt und/oder in eine innenseitige Längsnut (24) des Unterteils (15) eingerastet ist und daß das Unterteil (15) trittseitig eine Längsnut (30) aufweist, in die Stege (31,32) des Oberteils (16) klemmend, klebend oder verrastend eingreifen.

2. Bodenschwelle nach Anspruch 1, **dadurch gekennzeichnet, daß** das Unterteil (15) trittseitig von dem Oberteil (16), von einem Schwellendeckel (17) und von der Innenblende (18) bekleidet ist.

3. Bodenschwelle nach Anspruch 1 oder 2, **dadurch gekennzeichnet, daß** das Unterteil (15) allseitig bis auf eine Bodenfläche (19) bekleidet ist.

4. Bodenschwelle nach einem oder mehreren der Ansprüche 1 bis 3, **dadurch gekennzeichnet, daß** das Unterteil (15) und ein bodenseitiges Stützteil (20) einstückig aus trittfestem Schaum ausgebildet sind oder daß zwischen dem Unterteil (15) und dem Stützteil (20) eine Trennebene (21) vorhanden ist.

5. Bodenschwelle nach Anspruch 4, **dadurch gekennzeichnet, daß** das Stützteil (20) und das Unterteil (15) mittels mindestens einer Befestigungsrippe (22) und mindestens einer Befestigungsrille (23) zusammengebaut sind.

6. Bodenschwelle nach einem oder mehreren der Ansprüche 4 bis 5, **dadurch gekennzeichnet, daß** das Stützteil (20) frontseitig und/oder bauseitig Befestigungsrippen (22) und/oder -rillen (23) zum Anbau von geschäumten Bauteilen, Dichtungsbahnen oder -folien hat.

7. Bodenschwelle nach einem oder mehreren der Ansprüche 1 bis 6**, dadurch gekennzeichnet, daß** das Unterteil (15) und/oder das Stützteil (20) im wesentlichen aus Polyurethan-Schaum besteht.

8. Bodenschwelle nach einem oder mehreren der Ansprüche 1 bis 7, **dadurch gekennzeichnet, daß** der Schwellendeckel (17) und/oder die Innenblende (18) eine Abdichtstelle (39) für das Türprofil (12) aufweisen.

9. Bodenschwelle nach einem oder mehreren der Ansprüche 2 bis 8, **dadurch gekennzeichnet, daß** der Schwellendekkel (17) im wesentlichen aus weichelastischem Kunststoff und/oder aus Gummi besteht.

10. Bodenschwelle nach einem oder mehreren der Ansprüche 1 bis 9, **dadurch gekennzeichnet, daß** die Innenblende (18) eine bodenseitige Dichtlippe (25) hat.

11. Bodenschwelle nach einem oder mehreren der Ansprüche 1 bis 10, **dadurch gekennzeichnet, daß** das Oberteil (16) aus Aluminium und/oder aus Kunststoff ausgebildet ist.

12. Bodenschwelle nach einem oder mehreren der Ansprüche 2 bis 11, **dadurch gekennzeichnet, daß** das Oberteil (16) mit einer Halterippe (26) versehen ist, an der sich der Schwellendeckel (17) mit einer Deckelkante (27) abstützt und daß die andere Deckelkante (28) an einer geschäumten Widerlagerrippe (29) des Unterteils (15) abgestützt ist.

13. Bodenschwelle nach einem oder mehreren der Ansprüche 1 bis 12, **dadurch gekennzeichnet, daß** das Oberteil (16) Stege (31, 32) aufweist, welche einen Einschraubkanal (33) in Schwellenlängsrichtung bilden.

14. Bodenschwelle nach einem oder mehreren der Ansprüche 2 bis 13, **dadurch gekennzeichnet, daß** der Schwellendeckel (17) mit Fußrippen (34, 35) auf dem Schaum des Unterteils (15) aufliegt, zwischen denen ein Freiraum (36) zur Aufnahme eines das geschäumte Unterteil (15) belastenden Kopfes (38) eines Befestigungsmittels (37) vorhanden ist.

## Claims

1. Ground threshold (10), in particular a door threshold, having a lower portion (15) which consists of synthetic material and is covered on the step-side at least partially by means of an upper portion (16), wherein the lower portion (15) consists of non-crush foam which supports a large area of the upper portion (16), **characterised in that** an inner surround (18) is formed of aluminium and/or of synthetic material and is adhered to the lower portion (15) and/or is engaged in an interior longitudinal groove (24) of the lower portion ( 15), and **in that** the lower portion (15) has a longitudinal groove (30) on the step-side, in which the webs (31, 32) of the upper portion (16) engage in a clamping, adhesive or locking manner.

2. Ground threshold as claimed in Claim 1, **characterised in that** the lower portion (15) is covered on the step side by the upper portion (16), by a threshold cover (17) and by the inner surround (18).

3. Ground threshold as claimed in Claim 1 or 2, **characterised in that** the lower portion (15) is covered on all sides except for a ground surface (19).

4. Ground threshold as claimed in one or several of Claims 1 to 3, **characterised in that** the lower portion (15) and a ground-side supporting portion (20) are formed as a single piece of non-crush foam, or **in that** a separating plane (21) is provided between the lower portion (15) and the supporting portion (20).

5. Ground threshold as claimed in Claim 4, **characterised in that** the supporting portion (20) and the lower portion (15) are assembled by means of at least one attachment rib (22) and at least one attachment slot (23).

6. Ground threshold as claimed in one or several of Claims 4 to 5, **characterised in that** the supporting portion (20) has attachment ribs (22) and/or attachment slots (23) on the front side and/or on the structure side for attaching foamed components, water-proof sheeting or sealing sheets.

7. Ground threshold as claimed in one or several of Claims 1 to 6, **characterised in that** the lower portion (15) and/or the supporting portion (20) substantially consists of polyurethane foam.

8. Ground threshold as claimed in one or several of Claims 1 to 7, **characterised in that** the threshold cover (17) and/or the inner surround (18) comprise a sealing position (39) for the door section (12).

9. Ground threshold as claimed in one or several of Claims 2 to 8, **characterised in that** the threshold cover ( 17) substantially consists of flexible synthetic material and/or of rubber.

10. Ground threshold as claimed in one or several of Claims 1 to 9, **characterised in that** the inner surround (18) has a ground-side sealing lip (25).

11. Ground threshold as claimed in one or several of Claims 1 to 10, **characterised in that** the upper portion (16) is formed of aluminium and/or of synthetic material.

12. Ground threshold as claimed in one or several of Claims 2 to 11, **characterised in that** the upper portion (16) is provided with a holding rib (26) on which the threshold cover (17) is supported with a cover edge (27), and **in that** the other cover edge (28) is supported on a foamed abutment rib (29) of the lower portion (15).

13. Ground threshold as claimed in one or several of Claims 1 to 12, **characterised in that** the upper portion (16) comprises webs (31, 32) which form a screw-in channel (33) in the longitudinal direction of the threshold.

14. Ground threshold as claimed in one or several of Claims 2 to 13, **characterised in that** the threshold cover (17) lies on the foam of the lower portion (15) by means of foot ribs (34, 35) between which a free space (36) is provided for receiving a head (38) of an attachment means (37) which imposes a load on the foamed lower portion (15).

## Revendications

1. Seuil (10), en particulier seuil de porte, comportant un élément inférieur (15) en matière plastique qui est recouvert au moins partiellement, sur le côté supérieur, par un élément supérieur (16), l'élément inférieur (15) se composant d'une mousse résistante à l'usure qui soutient l'élément supérieur (16) sur une grande surface, **caractérisé en ce qu'**un obturateur intérieur (18) en aluminium et/ou matière plastique est formé et est collé sur l'élément inférieur (15) et/ou enclenché dans une rainure longitudinale intérieure (24) de l'élément inférieur (15), et **en ce que** l'élément inférieur (15) présente sur le côté supérieur une rainure longitudinale (30) dans laquelle les branches (31, 32) de l'élément supérieur (16) pénètrent par serrage, collage ou encliquetage.

2. Seuil selon la revendication 1, **caractérisé en ce que** l'élément inférieur (15) est recouvert sur le côté supérieur par l'élément supérieur (16), par un recouvrement de seuil (17) et par l'obturateur intérieur (18).

3. Seuil selon la revendication 1 ou 2, **caractérisé en ce que** l'élément inférieur (15) est recouvert sur tous les côtés sauf sur une surface inférieure (19).

4. Seuil selon l'une au moins des revendications 1 à 3, **caractérisé en ce que** l'élément inférieur (15) et un élément d'appui (20) situé côté plancher sont formés d'une seule pièce à partir d'une mousse résistante à l'usure ou **en ce qu'**il y a un plan de séparation (21) entre l'élément inférieur (15) et l'élément d'appui (20).

5. Seuil selon la revendication 4, **caractérisé en ce que** l'élément d'appui (20) et l'élément inférieur (15) sont assemblés à l'aide d'au moins une nervure de fixation (22) et d'au moins une rainure de fixation (23).

6. Seuil selon l'une au moins des revendications 4 à 5, **caractérisé en ce que** l'élément d'appui (20) présente côté frontal et/ou côté construction des nervures de fixation (22) et/ou des rainures de fixation (23) pour le montage d'éléments moussés, de bandes ou de films d'étanchéité.

7. Seuil selon l'une au moins des revendications 1 à 6, **caractérisé en ce que** l'élément inférieur (15) et/ou l'élément d'appui (20) se composent essentiellement d'une mousse de polyuréthanne.

8. Seuil selon l'une au moins des revendications 1 à 7, **caractérisé en ce que** le recouvrement de seuil (17) et/ou l'obturateur intérieur (18) présentent un point d'étanchéité (39) pour le profilé de porte (12).

9. Seuil selon l'une au moins des revendications 2 à 8, **caractérisé en ce que** le recouvrement de seuil (17) se compose essentiellement de matière plastique élastique souple et/ou de caoutchouc.

10. Seuil selon l'une au moins des revendications 1 à 9, **caractérisé en ce que** l'obturateur intérieur (18) a une lèvre d'étanchéité (25) prévue côté plancher.

11. Seuil selon l'une au moins des revendications 1 à 10, **caractérisé en ce que** l'élément supérieur (16) est en aluminium et/ou en matière plastique.

12. Seuil selon l'une au moins des revendications 2 à 11, **caractérisé en ce que** l'élément supérieur (16) est pourvu d'une nervure de fixation (26) sur laquelle le recouvrement de seuil (17) s'appuie avec un bord de recouvrement (27), et **en ce que** l'autre bord de recouvrement (28) s'appuie sur une nervure de butée moussée (29) de l'élément inférieur (15).

13. Seuil selon l'une au moins des revendications 1 à 12, **caractérisé en ce que** l'élément supérieur (16) présente des branches (31, 32) qui forment un conduit de vissage (33) dans le sens longitudinal du seuil.

14. Seuil selon l'une au moins des revendications 2 à 13, **caractérisé en ce que** le recouvrement de seuil (17) est posé sur la mousse de l'élément inférieur (15) avec des nervures de base (34, 35) entre lesquelles il y a un espace libre (36) destiné à recevoir une tête (38) d'un moyen de fixation (37) par laquelle l'élément inférieur moussé (15) est contrainte.
